# EUROPÄISCHE PATENTSCHRIFT

(11) **EP 0 601 289 B1**
(45) Veröffentlichungstag und Bekanntmachung des Hinweises auf die Patenterteilung: **27.11.1996**
(21) Anmeldenummer: 93114996.7
(22) Anmeldetag: 17.09.1993
(51) Int. Cl.: H01R 23/26

(54) **Verbinder für Hochgeschwindigkeitsnetze der Sprach- und Datenübertragung (CDDI-Verbinder)**
Connector for high speed networks for data and voice transmission
Connecteur pour réseau à grande vitesse de transmission de données et de parole

(30) Priorität: 09.12.1992 DE 4242404
(43) Veröffentlichungstag der Anmeldung: 15.06.1994
(73) Patentinhaber: KRONE Aktiengesellschaft, D-14160 Berlin-Zehlendorf (DE)
(72) Erfinder: Schachtebeck, Winfried, D-12167 Berlin (DE)

(56) Entgegenhaltungen:
- DE-A- 3 925 122
- US-A- 3 235 832
- US-A- 3 831 133

## Beschreibung

Die Erfindung bezieht sich auf Steckverbinder für Hochgeschwindigkeitsnetze der Sprach- und Datenübertragung (CDDI-Verbinder) gemäß dem Oberbegriff des Anspruches 1.

Verbinder für Hochgeschwindigkeitsnetze sind allgemein bekannt. Die sogenannten CDDI-Verbinder (Cooper Distributed Data Interface) bzw. FDDI-Verbinder (Fiber Distributed Data Interface) werden bei Übertragungswegen mit 100 Mbit/s in Datennetzen eingesetzt. Aus der DE-A-3925122 ist ein Stecker für mehradrige Rundkabel bekannt, der zur Aufnahme der Rundkabel nutförmige Kammern aufweist. In diesen Kammern sind Anschlußelemente angeordnet, an denen die Enden der Kabeladern angeschlossen werden. Nachteilig bei diesem Stecker ist, daß der Stecker mit Aufnahmekammern ausgestattet werden muß, in die Anschlußelemente eingesetzt werden müssen. Aufgrund der Anordnung der Kontakte zueinander ist der Stecker für Übertragungen im Frequenzbereich von 20 bis 140 Mhz ungeeignet.

Die bekannten Verbinder (in KRONE LINK mit LSA PROFIL", Planungshinweise, Ausgabe 06.92) weisen ein im wesentlichen rechteckiges Gehäuse auf. Die beispielsweise 8 Kontakte sind paarig angeordnet und mit ihren relativ großen Kontaktflächen zueinander parallel geführt. Zwischen den Kontaktflächen jeden Kontaktpaares befindet sich ein Kunststoffkern. Aus dieser Kontaktflächenanordnung ergibt sich eine Kondensatorwirkung, die wichtige elektrische Parameter des Verbinders, wie z.B. die Ubersprechdämpfung und Nebensprechdämpfung, negativ beeinflußt. Durch die aus den konstruktiven Gegebenheiten notwendige Auftrennung des Zuführkabels und damit durch die Unterbrechung der optimierten Kabelstruktur werden weitere elektrische Parameter, wie z.B. der Wellenwiderstand und die Reflektionsdämpfung, negativ beeinflußt.

Der Erfindung liegt von daher die Aufgabe zugrunde, einen CDDI-Verbinder der gattungsgemäßen Art zu entwickeln, dessen elektrische Kennwerte verbessert sind und der gewährleistet, daß die Anforderungen an Hochgeschwindigkeitsnetzkomponenten eingehalten werden.

Die Lösung der Aufgabe ergibt sich aus den kennzeichnenden Merkmalen des Anspruches 1.

Die Kontakte sind auf einem inneren und einem mittleren Kreis angeordnet. Die im Querschnitt kreisförmige Ausführung des CDDI-Verbinders entspricht dem Aufbau der Kabelstruktur des Zuführungskabels besser als die bisher bekannte rechteckige Form. Die kreisförmige Kontaktanordnung gewährleistet maximierte Abstände der Einzeladern zueinander. Durch die Verwendung von vorzugsweise runden Steckkontakten, ähnlich denen, die bei Sockeln von integrierten Schaltkreisen Verwendung finden, sowie durch den Einsatz von Draht als Verbindung zwischen dem hinteren Kontakt der verwendeten Schnellanschlußtechnik (LSA PLUS-Kontakt) und dem jeweiligen Steckkontakt, werden die entsprechenden Koppelkapazitäten zwischen den Kontakten auf ein Minimum beschränkt. Die Werte des Verbinders bezüglich der Nebensprech- und Einfügungsdämpfung werden wesentlich verbessert. Die Konstruktion des Verbinders ermöglicht den Anschluß der Adern auf zwei Ebenen, wodurch die jeweilige Kabelstruktur des Zuführungskabels weitgehend beibehalten wird. Die Verbindungsachse zwischen dem ankommenden Draht und dem Steckkontakt beträgt 180°, so daß elektrische Stoßstellen vermindert werden. Die Werte für den Wellenwiderstand und die Reflexionsdämpfung werden verbessert. Dieser Effekt wird noch erhöht, wenn gleiche Querschnitte für den ankommenden Draht und den Steckkontakt verwendet werden. Durch die kreisförmige Gestaltung des Verbinders ist ein rohrförmiger Aufbau der Abschirmung möglich. Die damit erreichbare geschlossene, homogene Abschirmung drückt sich in einer verbesserten Transfer Impedance aus. Bei den bekannten Verbindern konnte nur eine inhomogene, offene Struktur der Abschirmung erreicht werden. Der CDDI-Verbinder ist aufgrund seiner einfachen konstruktiven Gestaltung einfach und kostengünstig herstellbar.

Weitere vorteilhafte Ausgestaltungen der Erfindung ergeben sich aus den Unteransprüchen.

Die Erfindung ist nachfolgend anhand eines in den Zeichnungen dargestellten Ausführungsbeispieles eines CDDI-Verbinders näher erläutert. Es zeigen:
- Fig. 1: die schematische Draufsicht auf einen CDDI-Verbinder und
- Fig. 2: die schematische Seitenansicht einer Anordnung von Buchse und Stecker eines CDDI-Verbinders mit der Schirmführung.

Die Fig. 1 zeigt in schematischer Darstellung die Draufsicht auf einen CDDI-Verbinder 1 mit einem Gehäuse 9, einem mittleren Kontaktkreis 2 mit vier Kontakten 13, einem inneren Kontaktkreis 3 mit vier Kontakten 13 und mit einer Abschirmung 4 als äußeren Kreis. Mit dieser Grundanordnung der Einzelkontakte 13 ist eine achtdrähtige Anordnung realisierbar.

In der Fig. 2 ist die Zuordnung einer Buchse 7 und eines Steckers 8 des CDDI-Verbinders 1 schematisch in einer Seitenansicht dargestellt. Das zugeführte Kabel 5 ist in das Gehäuse 9 der Buchse 7 ein- und an den Verbinder 1 herangeführt. Die Kabeladern 6 des Kabels 5 sind mit den Kontakten 13 (nicht dargestellt) verbunden. In gleicher Weise erfolgt die Einführung und Kontaktierung des Kabels 5 und der Kabeladern 6 auf der Seite des Steckers 8.

Die kreisförmige Anordnung der Kontakte 13, bei welcher der innere und mittlere Kreis 3,2 mit je vier Kontakten 13 versehen sind, sowie die Verwendung von runden Steckkontakten und der Einsatz von Draht, beispielsweise im Durchmesser von 0,6 mm, als Verbindung zwischen dem nicht dargestellten hinteren Kontakt in Schnellanschlußtechnik (LSA PLUS Kontakt) und dem jeweiligen Steckkontakt, minimieren die Koppelkapazitäten zwischen den Kontakten 13. Dadurch werden elektrische Kennwerte bezüglich der Nebensprechdämpfung und Übersprechdämpfung erreicht, die den Einsatz des CDDI-Verbinders 1 im Frequenzbereich von 20 bis 140 MHz gewährleisten.

Aus der Darstellung in der Fig. 2 ist ersichtlich, daß der Verbinder 1 den Anschluß der Adern 6 auf zwei Ebenen zuläßt. Durch diese Anordnung wird die jeweilige Kabelstruktur weitgehend beibehalten. Die Verbindungsachse zwischen dem ankommenden Draht und dem Steckkontakt beträgt 180°, so daß elektrische Stoßstellen vermindert werden. Die kreisförmige Ausbildung des Verbinders 1 gewährleistet einen rohrförmigen Aufbau der Schirmung. Dadurch wird eine geschlossene, homogene Schirmstruktur erreicht, was sich insbesondere in einer verbesserten Transfer Impedance ausdrückt (Fig. 1,2). Die Abschirmung 11 des Buchsengehäuses 7 und die Abschirmung 12 des Steckergehäuses 8 sind mit der jeweiligen Abschirmung der Kabel 5 verbunden. Die Rohrabschirmung 4 des Verbinders 1 kann, ähnlich wie bei Dipolbuchsen, aus zwei Halbschalen aufgebaut sein.

Der CDDI-Verbinder 1 kann als Einzelkabelverbinder in Anschlußdosen für Kommunikationsauslässe, in Patch-Feldern in Kommunikations-Verteilern, für Computer, Telefone und dgl. in Verbindung mit der Schneid-Klemm-Technik LSA PLUS ( Schnellanschlußtechnik) angewendet werden.

## Patentansprüche

1. Steckverbinder für Hochgeschwindigkeitsnetze der Sprach- und Datenübertragung (CDDI-Verbinder) als Rundverbinder im Verteiler- und Anschlußdosenbereich mit Kontakten,
**dadurch gekennzeichnet,**
daß die Kontakte (13) auf einem inneren und einem mittleren Kreis (2,3) und die Schirmung (4) auf einem äußeren Kreis angeordnet sind, wobei die Kontakte (13) des inneren Kreises (3) mittig zwischen den Kontakten (13) des mittleren Kreises (4) und die Kontakte (13) des mittleren Kreises (4) mittig zwischen den Kontakten (13) des inneren Kreises (3) angeordnet sind, wobei auf dem inneren und dem mittleren Kreis (2,3) jeweils vier runde Steckkontakte (13) vorgesehen sind und wobei darüber hinaus die Kontakte (13) der inneren und mittleren Kreise (2,3) sich auf unterschiedlichen Ebenen in Längsrichtung des Steckverbinders (1) befinden.

2. Steckverbinder nach den Ansprüchen 1 und 2, dadurch gekennzeichnet, daß die Verbindungsachse zwischen dem ankommendnen Draht (6) und dem Steckkontakt (13) 180° beträgt.

3. Steckverbinder nach den Ansprüchen 1 bis 3, dadurch gekennzeichnet, daß die Querschnitte der Kontakte (13) und der ankommenden Drähte (6) gleich groß gewählt sind.

4. Steckverbinder nach Anspruch 1, dadurch gekennzeichnet, daß die Schirmung (4) aus zwei Halbschalen gebildet ist.

## Claims

1. A connector for high-speed networks for data and voice transmission (CDDI connector) as a round connector in the distribution and connection box area and comprising contacts, characterised by that the contacts (13) are arranged on an inner and on a middle circle (2, 3) and the shielding (4) is arranged on an outer circle, the contacts (13) of the inner circle (3) being disposed centrally between the contacts (13) of the middle circle (4) and the contacts (13) of the middle circle (4) being disposed centrally between the contacts (13) of the middle circle (3), four round plug contacts (13) being provided on the inner and the middle circles (2, 3) and further the contacts (13) of the inner and middle circles (2, 3) being arranged in different planes in the longitudinal direction of the connector (1).

2. A connector according to claim 1, characterised by that the connection axis between the incoming wire (6) and the plug contact (13) is 180°.

3. A connector according to claims 1 and 2, characterised by that the cross-sections of the contacts (13) and of the incoming wires (6) are identical.

4. A connector according to claim 1, characterised by that the shielding (4) is composed of two half-shells.

## Revendications

1. Connecteur pour réseau à grande vitesse de transmission de données et de parole comme connecteur rond dans le domaine des boîtes de distribution et de raccordement avec des contacts,
caractérisé en ce que les contacts (13) sont disposés sur un cercle intérieur et un cercle moyen (2, 3), les contacts (13) du cercle intérieur (3) étant disposés centralement entre les contacts (13) du cercle moyen (4) et les contacts (13) du cercle moyen (4) étant disposés centralement entre les contacts (13) du cercle intérieur (3), quatre contacts à fiches (13) étant respectivement prévus sur le cercle intérieur et le cercle moyen (2, 3) et en outre les contacts (13) des cercles intérieurs et moyens (2, 3) se trouvant en des plans différents en direction longitudinale du connecteur (1).

2. Connecteur selon la revendication 1,
caractérisé en ce que l'axe de connexion entre le fil d'entrée (6) et le contact à fiches (13) est de 180°.

3. Connecteur selon les revendications 1 et 2,
caractérisé en ce que les surfaces en coupe des contacts (13) et des fils d'entrée (6) sont identiques.

4. Connecteur selon la revendication 1,
caractérisé en ce que l'écran (4) est formé de deux semi-enveloppes.
